# EUROPÄISCHE PATENTSCHRIFT

(11) **EP 2 134 426 B1**
(45) Veröffentlichungstag und Bekanntmachung des Hinweises auf die Patenterteilung: **13.12.2017**
(21) Anmeldenummer: 08714273.3
(22) Anmeldetag: 05.03.2008
(51) Int. Cl.: A63B 22/14, A63B 22/18, A63B 26/00

(54) **SPORTGERÄT**
SPORTS DEVICE
APPAREIL DE SPORT

(30) Priorität: 23.03.2007 AT 18607 U
(43) Veröffentlichungstag der Anmeldung: 23.12.2009
(73) Patentinhaber: TST Trend Sport Trading GmbH, 7051 Großhöflein (AT)
(72) Erfinder: AIGNER, Ewald, 7051 Großhöflein (AT)
(74) Vertreter: Gibler & Poth Patentanwälte KG
(86) Internationale Anmeldenummer: PCT/AT2008/000076
(87) Internationale Veröffentlichungsnummer: WO 2008/116237

(56) Entgegenhaltungen:
- AT-B- 407 118
- DE-U- 1 908 953
- DE-U1- 20 303 570
- US-A- 4 199 137
- US-A- 4 290 601

## Beschreibung

Die Erfindung betrifft ein Sportgerät gemäß dem Oberbegriff des Anspruches 1.

Aus der AT 407 118 ist ein Sportgerät zum Gleichgewichtstraining bekannt, welches eine Grundplatte mit Wippkufen aufweist, sowie ein drehbares Lager in das entweder ein Tennisball einbrinbar ist, wodurch die Grundplatte die Funktion einer sog. Taumelplatte erlangt, oder aber eine Standplatte, mit deren Hilfe eine der Kippbewegung überlagerte Drehbewegung des Probanden möglich ist. Mittels einer weiteren nicht drehbaren Standplatte kann einer einfache Kippbewegung erreicht werden. Ein derartiges bekanntes Sportgerät umfasst daher zum Erreichen der vollen Funktionalität vier Einzelkomponenten.

Aufgabe der Erfindung ist es daher ein Sportgerät der eingangs genannten Art anzugeben, mit welchem bei voller Funktionalität der durchführbaren Übungen ein weiter vereinfachter Aufbau, insbesondere eine Reduktion der Einzelkomponenten, geringere Herstellungskosten und eine vereinfachte Handhabung erreicht werden kann.

Erfindungsgemäß wird dies durch die Merkmale des Anspruches 1 erreicht.

Dadurch kann ein Sportgerät zum Gleichgewichtstraining gebildet werden, welches bei voller Funktionalität der Übungen, wie dieses bei einem Sportgerät gemäß dem Stand der Technik, welches insgesamt - zum Erreichen der vollen Funktionalität, daher Kippen um eine Achse, Taumeln um einen Auflagepunkt und eine überlagerte Kipp-Taumelbewegung - vier Einzelkomponenten umfasst, lediglich zwei Komponenten umfasst. Dies stellt eine wesentliche Vereinfachung der Anordnung dar, wodurch der Herstellungsaufwand zusammen mit den Herstellungskosten gesenkt werden können. Durch die Einsparung an Ressourcen ist ein solches Sportgerät auch umweltfreundlicher als bekannte vergleichbare Sportgeräte. Darüber hinaus ist ein derartiges Sportgerät einfacher in der Anwendung und der Aufbewahrung, und es besteht eine geringere Gefahr Teile des Sportgeräts zu verlieren.

Die Unteransprüche, welche ebenso wie der Anspruch 1 gleichzeitig einen Teil der Beschreibung bilden, betreffen weitere vorteilhafte Ausgestaltungen der Erfindung.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 eine erste bevorzugte Ausführungsform eines erfindungsgemäßen Sportgeräts im Aufriss;
Fig. 2 ein Sportgerät gemäß Fig. 1 im Seitenriss;
Fig. 3 eine zweite bevorzugte Ausführungsform eines erfindungsgemäßen Sportgeräts im Aufriss, mit der Drehplatte im Schnitt A-A gemäß Fig. 4;
Fig. 4 ein Sportgerät gemäß Fig. 3 im Grundriss;
Fig. 5 Ansicht B gemäß Fig. 4;
Fig. 6 ein Detail einer dritten bevorzugten Ausführungsform eines erfindungsgemäßen Sportgeräts im Aufriss, mit geschnittener Darstellung der Aufnahme; und
Fig. 7 Schnitt C-C gemäß Fig. 6.

Die Fig. 1 bis 6 zeigen - in teilweise unterschiedlichen Ansichten und Schnitten - unterschiedliche bevorzugte Ausführungen eines Sportgeräts 1 mit einer, vorzugsweise scheibenförmigen, Grundplatte 2 und einer, vorzugsweise scheibenförmigen, Drehplatte 3, welche mit der Grundplatte 2 lösbar verbindbar ist, wobei die Drehplatte 3 im verbundenen Zustand um eine im Wesentlichen normal zur Grundplatte 2 verlaufende Drehachse 4 um die Grundplatte 2 rotierbar ist, wobei an einer - einer ersten Grundplattenseite 7 zugewandten - zweiten Drehplattenseite 5 wenigstens zwei - von der Drehachse 4 beabstandete - die Drehbarkeit der Drehplatte 3 unterstützende - Stützlager 6 zur Abstützung der Drehplatte 3 an der Grundplatte 2 angeordnet sind, und wobei an einer der ersten Grundplattenseite 7 gegenüber liegenden zweiten Grundplattenseite 8 Wippkufen 9 zur Ausführung einer Wippbewegung der Grundplatte 2 angeordnet sind, wobei an der ersten Grundplattenseite 7 ein zylindrischer Fortsatz 10 angeordnet ist, welcher durch die Drehachse 4 verläuft, dass der zylindrische Fortsatz 10 stirnseitig eine konvexe, insbesondere rotationssymmetrische, Abrollfläche 11 aufweist, und dass an der zweiten Drehplattenseite 5 eine Aufnahme 12 für den zylindrischen Fortsatz 10 angeordnet ist, wobei der zylindrische Fortsatz 10 und die Aufnahme 12 im verbundenen Zustand der Grundplatte 2 und der Drehplatte 3 wirkverbunden sind.

Dadurch kann ein Sportgerät 1 zum Gleichgewichtstraining gebildet werden, welches bei voller Funktionalität der Übungen, wie dieses bei einem Sportgerät 1 gemäß dem Stand der Technik, welches insgesamt - zum Erreichen der vollen Funktionalität, daher Kippen um eine Achse, Taumeln um einen Auflagepunkt und eine überlagerte Kipp-Taumelbewegung - vier Einzelkomponenten umfasst, lediglich zwei Komponenten umfasst. Dies stellt eine wesentliche Vereinfachung der Anordnung dar, wodurch der Herstellungsaufwand zusammen mit den Herstellungskosten gesenkt werden können. Durch die Einsparung an Ressourcen ist ein solches Sportgerät 1 auch umweltfreundlicher als bekannte vergleichbare Sportgeräte 1.

Darüber hinaus ist ein derartiges Sportgerät 1 einfacher in der Anwendung und der Aufbewahrung, und es besteht eine geringere Gefahr Teile des Sportgeräts 1 zu verlieren. Dadurch kann ein Sportgerät 1 geschaffen werden, welches einfach aufgebaut und kostengünstig in der Herstellung ist, und mit welchem unterschiedliche Übungen zum Training der Körperstabilität durchgeführt werden können. Dadurch kann mit einem Sportgerät 1, sowohl die Körperstabilität um eine Mehrzahl an räumlichen Achsen, als auch um eine gegenüber dieser Mehrzahl geringen Anzahl an räumlichen Achsen trainiert werden. Dadurch ist ein aufbauendes Körperstabilitätstraining möglich, da mit fortdauernder Trainingsdauer und fortschreitendem Trainingserfolg die Anzahl der räumlichen Achsen, um welche die Körperstabilität trainiert wird, und damit auch die Schwierigkeit der Übungen, gesteigert werden kann. Ein derartiges Sportgerät 1 weist weiters einen geringen Platzbedarf auf.

Erfindungsgemäße Sportgeräte 1 weisen wenigstens eine Grundplatte 2 mit einer ersten und einer zweiten Grundplattenseite 7, 8 auf, welche jeweils als Standfläche für wenigstens einen Probanden ausgebildet sein können, und eine Drehplatte 3, mit einer ersten und einer zweiten Drehplattenseite 18, 5, wobei die erste Drehplattenseite 18 als Standfläche für wenigstens einen Probanden ausgebildet sein kann, auf. Die Grundplatte 2 ist bevorzugt als im Wesentlichen kreisrunde Platte ausgeführt, kann jedoch auch jede andere eckige und/oder runde Form aufweisen, etwa elliptisch, als unregelmäßige, insbesondere auch konvexkonkave, Verbindung einer Mehrzahl an Kegelschnittlinien, quadratisch und/oder als, auch unregelmäßiges, Vieleck. Die Drehplatte 3 kann ebenfalls als im Wesentlichen kreisrunde Platte ausgeführt sein, wobei jedoch bevorzugt, eine von der Kreisform abweichende Form vorgesehen sein kann, wie etwa in Fig. 4 dargestellt, und bei der vorstehenden Beschreibung der Grundplattengeometrie angedacht. Die Grundplatte 2 und die Drehplatte 3 sind hinsichtlich deren Material und deren Wandstärken für die Belastungen durch einen menschlichen Probanden ausgelegt. Bevorzugt ist vorgesehen, dass die Grundplatte 2 bzw. die Drehplatte 3 einen Holz- und/oder Kunststoffwerkstoff umfassen, insbesondere Spanplatten, Sperrholz, MDF, Multiplexplatten, und/oder Kunststoffplatten, wobei auch Verbundwerkstoffe vorgesehen sein können. Weiters kann auch vorgesehen sein, dass die Grundplatte 2 bzw. die Drehplatte 3 wenigstens ein Metall umfasst. Besonders bevorzugte Ausführungsformen erfindungsgemäßer Sportgeräte 1 weisen eine Grundplatte 2 sowie eine Drehplatte 3 auf, welche aus einer etwa 15mm starken MDF- Platte gebildet ist, und bevorzugt eine Kunststofffolienoberfläche aufweist, welche an den Standflächen wenigstens bereichsweise rutschhemmend ausgeführt sein kann bzw. eine rutschhemmende Oberfläche aufweist, um ein Abgleiten von dem Sportgerät 1 während des Trainings, und damit einhergehende Verletzungen zu verhindern.

Bevorzugt weisen die Grundplatte 2 sowie die Drehplatte 3 jeweils eine Grundfläche auf, welche das Stehen eines Probanden, und wenigsten die Positionierung von zwei Füßen in wenigstens 30cm Entfernung ermöglicht. Bei den bevorzugt kreisrunden Ausführungen der Grundplatte 2 eines erfindungsgemäßen Sportgeräts 1 kann vorgesehen sein, dass diese einen Durchmesser zwischen 25cm und 60cm, insbesondere zwischen 30cm und 50cm aufweist. Die Drehplatte 3 weist bevorzugt eine Breite in einem Bereich zwischen etwa 30cm und etwa 40cm auf. Es können auch davon abweichende Ausführungen etwa für besonders große Menschen oder für Kinder vorgesehen sein.

An der zweiten Grundflächenseite sind, insbesondere zwei, Wippkufen 9 angeordnet. Unter einer Wippkufe 9 kann dabei bevorzugt jeder Körper mit jeder Formgebung verstanden werden, welche ein Abrollen dieses Körpers auf einer Unterlage ermöglicht, daher welcher wenigstens in den Bereichen, welche mit einem Untergrund in Berührung kommen können eine konvexe Formgebung aufweist. Bevorzugt kann vorgesehen sein, dass die Wippkufen 9 als Ringsegment bzw. als Scheibe ausgebildet sind. Ein Ringsegment bezeichnet hierbei bevorzugt eine Scheibe mit einer freien Aussparung, bzw. einen Teiltorus. Die Wippkufen 9 weisen wenigstens eine erste Wippachse auf, um welche die Grundplatte 2 verkippt werden kann, wobei diese Wippachse während des Kippvorgangs nicht ortsfest sein muss, daher sich deren Lage während des Kippens der Grundplatte 2 ändern bzw. verschieben kann.

Die Drehplatte 3 ist gegenüber der Grundplatte 2 um eine Drehachse 4 drehbar. An der ersten Grundplattenseite 7 ist ein zylindrischer Fortsatz 10 angeordnet, welcher durch die Drehachse 4 verläuft, insbesondere dessen Symmetrieachse mit der Drehachse 4 zusammenfällt. An der zweiten Drehplattenseite 5 ist eine Aufnahme 12 für den zylindrischen Fortsatz 10 angeordnet, wobei der zylindrische Fortsatz 10 und die Aufnahme 12 im verbundenen Zustand der Grundplatte 2 und der Drehplatte 3 wirkverbunden sind, wodurch die Drehbarkeit der Drehplatte 3 um den zylindrischen Fortsatz 10 gegeben ist. Die Drehachse 4 kann im Wesentlichen im Zentrum der Grundplatte 2 und/oder der Drehplatte 3 angeordnet sein, wobei diese auch im Bereich eines Flächen- bzw. Massenmittelpunktes bzw. Schwerpunktes der Grundplatte 2 und/oder der Drehplatte 3 angeordnet sein kann. Die Aufnahme 12 ist dabei soviel größer als der zylindrische Fortsatz 10, dass ein einfaches Zusammenfügen möglich ist und eine geringe Radialbewegung der Drehplatte 3 um den Fortsatz 10 möglich ist. Bevorzugt ist vorgesehen, dass der zylindrische Fortsatz 10 feststehend bzw. verdrehfest an der Grundplatte 2 angeordnet ist, und/oder dass die Aufnahme 12 feststehend bzw. verdrehfest an der Drehplatte 3 angeordnet ist. Es kann jedoch auch vorgesehen sein, dass die Aufnahme 12 und/oder der zylindrische Fortsatz 10 drehbeweglich gelagert ist bzw. ein Drehlager aufweist.

Der zylindrische Fortsatz 10 weist weiters stirnseitig eine konvexe, insbesondere rotationssymmetrische, Abrollfläche 11 auf. Wird - bei von der Grundplatte 2 entfernter Drehplatte 3 - die Grundplatte 2 mit der ersten Grundplattenseite 7 einer Unterlage, etwa dem Boden, zugewandt, wodurch die Abrollfläche 11 in Kontakt zu dieser gebracht wird, und die zweite Grundplattenseite 8 als Standfläche vorgesehen ist, so ist eine im Wesentlichen freie Taumelbewegung der Grundplatte 2 um wenigstens zwei räumliche Achsen um die Abrollfläche 11 möglich. Die konvexe Abrollfläche 11 kann im Wesentlichen jede konvexe Form aufweisen, wobei bevorzugt Rotationskörper von Kegelschnittlinien und/oder Evolventen vorgesehen sind, insbesondere Rotationsparaboloide und/oder sphärische Körper, und auch Mischformen dieser Körper vorgesehen sein können, zum Beispiel ein Kugeltorus, bzw. eine konvexe Abrollfläche, welche ein Kippen um bevorzugte Kippachsen einfacher zulassen, als um andere Kippachsen. Auch kann vorgesehen sein, dass die konvexe Abrollfläche 11 durch zwei im Wesentlichen rechtwinkelig überlagerte Wälzkörper, etwa Zylinder, gebildet ist, wodurch die konvexe Abrollfläche 11 lediglich ein freies Kippen um die Kippachsen der wenigstens zwei Zylinder zulässt.

Um die Drehbewegung der Drehplatte 3 um die Drehachse 4 zu unterstützen, sowie die Verbindung im Bereich des zylindrischen Fortsatzes 10 mit der Aufnahme 12 momentenfrei zu gestalten, sind wenigstens zwei Stützlager 6 an der Drehplatte 3 vorgesehen, welche in einer einfachen und in den Fig. 1 und 2 dargestellten Ausführungsform als Rutsch- bzw. Gleitlager ausgeführt sein könne, jedoch bevorzugt, und wie in den Fig. 3 und 4 dargestellt als Rollen 13 ausgebildet sind. Insbesondere sind dabei wenigstens vier, insbesondere symmetrisch verteilt angeordnete, Rollen 13 vorgesehen, wodurch eine stabile taumelfreie Lagerung der Drehplatte 3 erreicht werden kann, sowie die Verbindung im Bereich des zylindrischen Fortsatzes 10 mit der Aufnahme 12 frei von Momenten ist.

Ein erfindungsgemäßes Sportgerät 1 ist zum Ausführen von wenigstens drei sportlichen Übungen in wenigstens drei Betriebsanordnungen des Sportgeräts 1 vorgesehen, welche im Weiteren kurz erläutert werden, wobei die nachfolgende Reihung der unterschiedlichen Betriebsanordnungen von der bevorzugten Aneinanderreihung der unterschiedlichen Betriebsanordnungen bei der sportlichen Betätigung mit einem erfindungsgemäßen Sportgerät 1 abweichen kann.

In einer ersten - vorstehend bereist beschriebenen - Betriebsanordnung, wird die konvexe Abrollfläche 11 der Grundplatte 2 mit der Unterlage in Verbindung gebracht. Ein Proband steht auf der, als Standfläche ausgebildeten, zweiten Grundplattenseite 8 und kann eine bereits beschriebene Taumelbewegung der Grundplatte 2 ausführen.

In einer zweiten Betriebsanordnung sind die Wippkufen 9 in Kontakt mit dem Untergrund und die Drehplatte 3 ist auf der Grundplatte 2 aufgesetzt, wobei die erste Drehplattenseite 18 als Standfläche für den Probanden ausgebildet ist. Der Proband, der auf der ersten Drehplattenseite 18 steht, kann eine Kipp- bzw. Wippbewegung um die Wippkufen 9 ausführen, welche mit einer Drehbewegung um die Drehachse 4 überlagert ist.

In einer dritten Betriebsanordnung sind die Wippkufen 9 ebenfalls in Kontakt mit dem Untergrund und die Drehplatte 3 ist auf der Grundplatte 2 aufgesetzt, wobei die erste Drehplattenseite 18 als Standfläche für den Probanden ausgebildet ist. Jedoch ist vorgesehen, dass der Proband lediglich die Kipp- bzw. Wippbewegung um die Wippkufen 9 ausführen soll. Es kann daher vorgesehen sein, dass die Drehplatte 3 Mittel 14 zur Hemmung der Drehbarkeit der Drehplatte 3 um die Grundplatte 2 aufweist. Dadurch kann bei ansonsten unveränderter Drehplatte 3 eine weitere Trainingsbetätigung ausgeführt werden, ohne dass hiefür eine weitere Komponente dem Sportgerät 1 hinzuzufügen wäre. Es kann etwa vorgesehen sein, dass die Mittel 14 zur Hemmung der Drehbarkeit wenigstens eine Bremse für die als Rollen 13 ausgebildeten Stützlager 6 umfasst, wodurch eine für den Benutzer besonders unauffällige Hemmung der Drehbarkeit erreicht werden kann. Bevorzugt kann vorgesehen sein, dass - wie in den Fig. 4 und 5 dargestellt - die Mittel 14 zur Hemmung der Drehbarkeit wenigstens ein - an der zweiten Drehplattenseite 5 angeordnetes - bewegliches Stopelement 15 umfasst, welches in einer ersten Stellung die Rotation der Drehplatte 3 um die Grundplatte 2 freigibt, und in einer zweiten Stellung die Rotation der Drehplatte 3 um die Grundplatte 2 hemmt. Bei der Ausführungsform gemäß den Fig. 4 und 5 sind zwei derartige bewegliche Stoppelemente vorgesehen, welche jeweils als Kippelement 16 ausgebildet sind. Dadurch ist eine im Aufbau und hinsichtlich des Kostenaufwands besonders einfache und funktionale Ausführung der Hemmung der Drehbarkeit gegeben.

Um ein ungewolltes Entfernen der Drehplatte 3 von der Grundplatte 2 zu verhindern, kann wenigstens ein Sicherungsmittel 21 zur temporären Sicherung der lösbaren Verbindung der Drehplatte 3 mit der Grundplatte 2 vorgesehen sein. Ein solches Sicherungsmittel 21 kann etwa, wie in den Fig. 6 und 7 dargestellt als Drahtbügelschnappverbindung 22 ausgebildet sind, mit einem Drahtbügel 22 im Bereich der Aufnahme 12, sowie eine entsprechend gegengleiche Nut 23 am zylindrischen Fortsatz 10 umfasst, wodurch mit einfachen und kostenschonenden Mitteln ein Trennen der Drehplatte 3 von der Grundplatte 2 verhindert werden kann, was auch bei der Lagerung und dem Transport eines erfindungsgemäßen Sportgeräts 1 vorteilhaft ist.

Zur Steuerung und Überwachung der Übungen kann weiters wenigstens ein Neigungssensor, Geschwindigkeitssensor und/oder Beschleunigungssensor, zur Aufnahme der Neigung, Geschwindigkeit und/oder Beschleunigung der Grundplatte 2 und/oder der Drehplatte 3 vorgesehen sein, sowie wenigstens ein Computer zur Auswertung der Neigung, Geschwindigkeit und/oder Beschleunigung, und/oder zur, vorzugsweise grafischen, Vorgabe eines Trainingsprogramms, wodurch die Durchführung eines vorgebbaren Trainingsprogramms gesteuert und überwacht werden kann. Weiters kann mithilfe der Messungen und des Computers ein sog. Körperstabilitätsindex ermittelt und gespeichert werden, welcher im laufenden Training verglichen werden kann, und so ein Trainingserfolg messbar wird. Dadurch kann ermittelt werden, wann ein Proband eine Übung so weit beherrscht, dass es sinnvoll scheint auf die nächstanspruchsvollere Übung umzusteigen. Weitere Merkmale der Erfindung können außer aus den Ansprüchen auch aus der Beschreibung und den Figuren hervorgehen, wobei einzelne Merkmale, insbesondere auch von verschiedenen beschriebenen Ausführungsformen, jeweils für sich allein oder zu mehreren in Form von Kombinationen bei wenigstens einer Ausführungsform der Erfindung und/oder auf anderen Gebieten verwirklicht sein können, wobei jede Merkmalskombination vorgesehen sein kann, und vorteilhafte sowie für sich schutzfähige Erfindungen darstellen können. Die Unterteilung der gegenständlichen Anmeldung in mehrere Abschnitte beschränken die unter diesen Abschnitten jeweils gemachten Aussagen nicht in deren allgemeinen Gültigkeit für die Erfindung.

## Patentansprüche

1. Sportgerät (1) mit einer, vorzugsweise scheibenförmigen, Grundplatte (2) und einer, vorzugsweise scheibenförmigen, Drehplatte (3), welche mit der Grundplatte (2) lösbar verbindbar ist, wobei die Drehplatte (3) im verbundenen Zustand um eine im Wesentlichen normal zur Grundplatte (2) verlaufende Drehachse (4) um die Grundplatte (2) rotierbar ist, wobei an einer - einer ersten Grundplattenseite (7) zugewandten - zweiten Drehplattenseite (5) wenigstens zwei - von der Drehachse (4) beabstandete - die Drehbarkeit der Drehplatte (3) unterstützende - Stützlager (6) zur Abstützung der Drehplatte (3) an der Grundplatte (2) angeordnet sind, und wobei an einer der ersten Grundplattenseite (7) gegenüber liegenden zweiten Grundplattenseite (8) Wippkufen (9) zur Ausführung einer Wippbewegung der Grundplatte (2) angeordnet sind, **dadurch gekennzeichnet, dass** an der ersten Grundplattenseite (7) ein zylindrischer Fortsatz (10) angeordnet ist, welcher durch die Drehachse (4) verläuft, dass der zylindrische Fortsatz (10) stirnseitig eine konvexe, insbesondere rotationssymmetrische, Abrollfläche (11) aufweist, und dass an der zweiten Drehplattenseite (5) eine Aufnahme (12) für den zylindrischen Fortsatz (10) angeordnet ist, wobei der zylindrische Fortsatz (10) und die Aufnahme (12) im verbundenen Zustand der Grundplatte (2) und der Drehplatte (3) wirkverbunden sind.

2. Sportgerät (1) nach Anspruch 1, **dadurch gekennzeichnet, dass** die Stützlager (6) als Rollen (13) ausgebildet sind, und insbesondere wenigstens vier, insbesondere symmetrisch verteilt angeordnete, Rollen (13) umfassen.

3. Sportgerät (1) nach Anspruch 1 oder 2, **dadurch gekennzeichnet, dass** die Drehplatte (3) Mittel (14) zur Hemmung der Drehbarkeit der Drehplatte (3) um die Grundplatte (2) aufweist.

4. Sportgerät (1) nach Anspruch 3, **dadurch gekennzeichnet, dass** die Mittel (14) zur Hemmung der Drehbarkeit wenigstens ein - an der zweiten Drehplattenseite (5) angeordnetes - bewegliches Stoppelement (15) umfasst, welches in einer ersten Stellung die Rotation der Drehplatte (3) um die Grundplatte (2) freigibt, und in einer zweiten Stellung die Rotation der Drehplatte (3) um die Grundplatte (2) hemmt.

5. Sportgerät (1) nach Anspruch 4, **dadurch gekennzeichnet, dass** das wenigstens eine bewegliche Stoppelement (15) als Kippelement (16) ausgebildet ist.

6. Sportgerät (1) nach Anspruch 3, 4 oder 5, **dadurch gekennzeichnet, dass** die Mittel (14) zur Hemmung der Drehbarkeit wenigstens eine Bremse für die als Rollen (13) ausgebildeten Stützlager (6) umfasst.

7. Sportgerät (1) nach einem der Ansprüche 1 bis 6, **dadurch gekennzeichnet, dass** eine der zweiten Drehplattenseite (5) gegenüber liegende erste Drehplattenseite (18) und/oder die zweite Grundplattenseite (8) wenigstens bereichsweise eine rutschhemmende Oberfläche aufweist.

8. Sportgerät (1) nach einem der Ansprüche 1 bis 7, **dadurch gekennzeichnet, dass** die konvexe Abrollfläche (11) als teilsphärische Fläche (20) ausgebildet ist.

9. Sportgerät (1) nach einem der Ansprüche 1 bis 8, **dadurch gekennzeichnet, dass** Sicherungsmittel (21) zur temporären Sicherung der lösbaren Verbindung der Drehplatte (3) mit der Grundplatte (2) vorgesehen sind.

10. Sportgerät (1) nach Anspruch 9, **dadurch gekennzeichnet, dass** die Sicherungsmittel (21) zur temporären Sicherung der lösbaren Verbindung der Drehplatte (3) mit der Grundplatte (2) als Drahtbügelschnappverbindung (22) ausgebildet sind, mit einem Drahtbügel (22) im Bereich der Aufnahme (12), sowie eine entsprechend gegengleiche Nut (23) am zylindrischen Fortsatz (10) umfasst.

## Claims

1. A training device (1) having a preferably disk-shaped baseplate (2) and a preferably disk-shaped rotating plate (3), which is detachably connected to the baseplate (2), wherein the rotating plate (3) is rotatable about the baseplate (2) in the connected state about a rotational axis (4) extending substantially perpendicularly to the baseplate (2), wherein on a second rotating plate side (5) - facing toward a first baseplate side (7) - at least two support bearings (6) - spaced apart from the rotational axis (4) and assisting the rotational capability of the rotating plate (3) - are arranged for supporting the rotating plate (3) on the baseplate (2), and wherein on a second baseplate side (8), opposite to the first baseplate side (7), rocker runners (9) for executing a rocking movement of the baseplate (2) are arranged, **characterized in that** a cylindrical extension (10) is arranged on the first baseplate side (7), which extends through the rotational axis (4), the cylindrical extension (10) has a convex, in particular rotationally-symmetrical rolling surface (11) on the end face, and a receptacle (12) for the cylindrical extension (10) is arranged on the second rotating plate side (5), wherein the cylindrical extension (10) and the receptacle (12) are operationally connected in the connected state of the baseplate (2) and the rotating plate (3).

2. The training device (1) according to Claim 1, **characterized in that** the support bearings (6) are designed as rollers (13), and in particular comprise at least four rollers (13), which are arranged symmetrically distributed in particular.

3. The training device (1) according to Claim 1 or 2, **characterized in that** the rotating plate (3) has means (14) for inhibiting the rotational capability of the rotating plate (3) about the baseplate (2).

4. The training device (1) according to Claim 3, **characterized in that** the means (14) for inhibiting the rotational capability comprise at least one movable stop element (15) - arranged on the second rotating plate side (5) - which, in a first position, releases the rotation of the rotating plate (3) about the baseplate (2) and, in a second position, inhibits the rotation of the rotating plate (3) about the baseplate (2).

5. The training device (1) according to Claim 4, **characterized in that** the at least one movable stop element (15) is designed as a tilt element (16).

6. The training device (1) according to Claim 3, 4, or 5, **characterized in that** the means (14) for inhibiting the rotational capability comprise at least one brake for the support bearings (6), which are designed as rollers (13).

7. The training device (1) according to any one of Claims 1 to 6, **characterized in that** a first rotating plate side (18), which is opposite to the second rotating plate side (5), and/or the second baseplate side (8) at least regionally has an anti-slip surface.

8. The training device (1) according to any one of Claims 1 to 7, **characterized in that** the convex rolling surface (11) is designed as a partially spherical surface (20).

9. The training device (1) according to any one of Claims 1 to 8, **characterized in that** securing means (21) are provided for temporarily securing the detachable connection of the rotating plate (3) to the baseplate (2).

10. The training device (1) according to Claim 9, **characterized in that** the securing means (21) for temporarily securing the detachable connection of the rotating plate (3) to the baseplate (2) are designed as a wire bow snap connection (22), having a wire bow (22) in the region of the receptacle (12), and a corresponding opposing groove (23) on the cylindrical extension (10).

## Revendications

1. Appareil de sport (1) avec une plaque de base (2) de préférence en forme de disque et une plaque tournante (3) de préférence en forme de disque, qui est reliée de façon amovible à la plaque de base (2), la plaque tournante (3) pouvant tourner autour de la plaque de base (2), dans l'état assemblé, autour d'un axe de rotation (4) sensiblement perpendiculaire à la plaque de base (2), au moins deux paliers d'appui (6) facilitant la rotation de la plaque tournante (3) et éloignés de l'axe de rotation (4) étant disposés sur un deuxième côté (5) de la plaque tournante tourné vers un premier côté (7) de la plaque de base de façon à supporter la plaque tournante (3) sur la plaque de base (2), et des sabots de bascule (9) étant disposés sur un deuxième côté (8) de la plaque de base opposé à un premier côté (7) de la plaque de base pour l'exécution d'un mouvement basculant de la plaque de base (2), **caractérisé en ce qu'**une saillie cylindrique (10) passant par l'axe de rotation (4) est disposée sur le premier côté (7) de la plaque de base, **en ce que** la saillie cylindrique (10) présente sur sa face frontale une surface de roulement (11) convexe, en particulier symétrique en rotation, et **en ce qu'**un logement (12) pour la saillie cylindrique (10) est disposé sur le deuxième côté (5) de la plaque tournante, la saillie cylindrique (10) et le logement (12) étant en liaison active quand la plaque de base (2) et la plaque tournante (3) sont assemblées.

2. Appareil de sport (1) selon la revendication 1, **caractérisé en ce que** les paliers d'appui (6) sont conformés comme des rouleaux (13) et comprennent en particulier au moins quatre rouleaux (13), de préférence répartis de façon symétrique.

3. Appareil de sport (1) selon la revendication 1 ou 2, **caractérisé en ce que** la plaque tournante (3) présente des moyens (14) pour bloquer la capacité de rotation de la plaque tournante (3) autour de la plaque de base (2).

4. Appareil de sport (1) selon la revendication 3, **caractérisé en ce que** les moyens (14) pour bloquer la capacité de rotation comprennent au moins un élément de butée (15) mobile disposé sur le deuxième côté (5) de la plaque tournante, qui libère la rotation de la plaque tournante (3) autour de la plaque de base (2) dans une première position et bloque la rotation de la plaque tournante (3) autour de la plaque de base (2) dans une deuxième position.

5. Appareil de sport (1) selon la revendication 4, **caractérisé en ce que** l'au moins un élément de butée mobile (15) est conformé comme un élément basculant (16).

6. Appareil de sport (1) selon la revendication 3, 4 ou 5, **caractérisé en ce que** les moyens (14) pour bloquer la capacité de rotation comprennent au moins un frein pour les paliers d'appui (6) conformés comme des rouleaux (13).

7. Appareil de sport (1) selon l'une des revendications 1 à 6, **caractérisé en ce qu'**un premier côté (18) de la plaque tournante opposé au deuxième côté (5) de la plaque tournante et/ou le deuxième côté (8) de la plaque de base présentent au moins par zones une surface antidérapante.

8. Appareil de sport (1) selon l'une des revendications 1 à 7, **caractérisé en ce que** la surface de roulement convexe (11) est conformée comme une surface partiellement sphérique (20).

9. Appareil de sport (1) selon l'une des revendications 1 à 8, **caractérisé en ce que** des moyens de fixation (21) sont prévus pour la fixation temporaire de l'assemblage amovible de la plaque tournante (3) avec la plaque de base (2).

10. Appareil de sport (1) selon la revendication 9, **caractérisé en ce que** les moyens de fixation (21) pour la fixation temporaire de l'assemblage amovible de la plaque tournante (3) avec la plaque de base (2) sont conformés comme un assemblage clipsé à agrafe métallique (22), avec une agrafe métallique (22) au niveau du logement (12), et comprennent une gorge symétrique (23) correspondante sur la saillie cylindrique (10).
